# FASCICULE DE BREVET EUROPEEN

(11) **EP 3 002 230 B1**
(45) Date de publication et mention de la délivrance du brevet: **22.03.2017**
(21) Numéro de dépôt: 15184948.6
(22) Date de dépôt: 11.09.2015
(51) Int. Cl.: B65D 51/24

(54) **COUVERCLE DE FERMETURE D'UN CONTENANT INTÉGRANT UN USTENSILE, NOTAMMENT POUR PRODUIT ALIMENTAIRE, ET CONTENANT LE COMPORTANT**
VERSCHLUSSDECKEL EINES BEHÄLTERS, IN DEM EIN KÜCHENGERÄT INTEGRIERT IST, INSBESONDERE FÜR LEBENSMITTELPRODUKT, UND DIESEN UMFASSENDER BEHÄLTER
COVER FOR CLOSING A CONTAINER INCORPORATING A UTENSIL, IN PARTICULAR FOR A FOOD PRODUCT, AND CONTAINER COMPRISING SAME

(30) Priorité: 01.10.2014 FR 1459351
(43) Date de publication de la demande: 06.04.2016
(73) Titulaire: United Caps France, 39570 Messia-sur-Sorne (FR)
(72) Inventeur: GEILLON, Karine, 39570 GEVINGEY (FR)
(74) Mandataire: Novagraaf Technologies

(56) Documents cités:
- WO-A1-2014/129887
- CH-A- 548 922
- US-A- 3 679 093
- US-A- 4 300 700
- US-A- 5 261 560
- US-B1- 8 727 149

## Description

### Domaine technique

La présente invention concerne un couvercle destiné à la fermeture d'un contenant, notamment pour produit alimentaire se présentant sous forme liquide, de poudre ou encore granulés. Il pourra également s'agir de barquettes contenant un plat préparé.

### Etat de la technique

US 3 679 093 décrit un couvercle muni d'un renfoncement dans sa paroi supérieure, formant un compartiment dans lequel peut prendre place un ustensile tel qu'une cuillère.

Il est connu dans le domaine des préparations pour nourrissons par exemple, de proposer du lait en poudre ou sous forme de granulés, conditionné dans un contenant fermé par un couvercle en matière plastique et associé à une cuillère formant dosette afin de préhender le produit de manière stérile et précise.

Il a été également déjà proposé d'associer des couverts aux barquettes évoquées ci-dessus.

Dans ces deux cas, cités à titre d'exemple, le ou les ustensiles sont intégrés au couvercle et le contenant est fermé de manière indépendante, jusqu'à une première utilisation, par un opercule arrachable, le couvercle remplissant sa fonction par la suite.

L'intégration de l'ustensile est effectuée, par exemple, par l'intermédiaire d'une pince élastique réalisée sous la face interne du couvercle dans laquelle est placée une partie de l'ustensile, pour y être maintenu en place. Dans ce cas, si celui-ci est protégé mécaniquement par le couvercle, il ne l'est pas en revanche de manière stérile, car non protégé spécifiquement. Ainsi disposé librement dans le couvercle, toute stérilisation est également impossible.

Il est également connu de réaliser une collerette en matière plastique, rapportée sur le rebord supérieur du contenant et intégrant l'ustensile, celui-ci et la collerette étant obtenus au cours d'une même opération de moulage par injection.

Dans ce cas, l'ustensile est, lors d'une première utilisation, détaché de la collerette en brisant ses points d'attache. Mais le problème concernant la stérilisation reste entier. L'ustensile n'est donc pas protégé, mais de plus, étant obtenu simultanément avec la collerette, il est forcément de la même matière et de la même couleur, ce qui limite le choix des couleurs de chacune des parties.

Il sera également nécessaire de concevoir autant de moules de fabrication qu'il y a de formes et de capacités de l'ustensile, s'agissant d'une cuillère.

### Description de l'invention

La présente invention a pour but de remédier à l'ensemble de ces inconvénients, en permettant la stérilisation de l'ustensile et sa diversité en fonction des cas spécifiques à considérer.

A cet effet, elle concerne un couvercle destiné à coopérer en fermeture avec le rebord supérieur d'un contenant renfermant un produit liquide ou pulvérulent, et comportant un ustensile, intégré et amovible, en vu de la préhension du produit, caractérisé en ce qu'il comporte un compartiment hermétiquement clos, s'étendant vers l'intérieur du contenant à partir d'une face interne du fond dudit couvercle, dans lequel est initialement disposé l'ustensile puis fermé jusqu'à une première utilisation de celui-ci, par un élément de protection jetable ou repositionnable, selon les revendications 1, 2 et 3.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :

### Brève description des figures

- La figure 1 représente, en perspective éclatée, un ensemble contenant - couvercle, en position d'ouverture, selon un premier mode de réalisation du compartiment du couvercle pour l'intégration de l'ustensile.
- La figure 2 représente, en perspective, un ensemble contenant - couvercle selon la figure 1, en vue de dessus et en position de fermeture.
- La figure 3 représente une vue en coupe selon la ligne III-III de la figure 2.
- La figure 4 représente, en perspective et en vue de dessous, le couvercle selon le mode de réalisation des figures 1 à 3.
- Les figures 5, 6 et 7 représentent, en perspective et en vues de dessous, un couvercle selon un second mode de réalisation du compartiment du couvercle pour l'intégration de l'ustensile, respectivement ouvert, en cours de fermeture et fermé.
- La figure 8 représente, en perspective et en vue de dessous, le couvercle selon un troisième mode de réalisation du compartiment du couvercle pour l'intégration de l'ustensile.
- La figure 9 représente une vue en coupe selon la ligne IX-IX de la figure 8.
- La figure 10 représente, en perspective et en vue de dessous, le couvercle, selon un quatrième mode de réalisation du compartiment en cours de montage sur le couvercle, pour l'intégration de l'ustensile.
- La figure 11 représente, en perspective et en vue de dessus, le couvercle selon la figure 10.

### Description détaillée

Le couvercle 1 globalement désigné sur les figures est destiné à coopérer avec le rebord supérieur 2a d'un contenant 2 renfermant un produit liquide, pulvérulent ou encore en granulés, et comportant un ustensile 3 intégré et amovible en vu de la préhension du produit.

Concernant certains produits devant rester stériles, le contenant 2 est hermétiquement fermé par un opercule 4, indépendamment du couvercle 1 qui ne remplit son rôle qu'après une première utilisation du produit à l'aide de l'ustensile 3, en l'occurrence une cuillère.

Bien entendu, il pourra s'agir de tout autre type d'ustensile.

De manière à protéger ce dernier efficacement et selon l'invention, le couvercle 1 comporte un compartiment 5 hermétiquement clos s'étendant vers l'intérieur du contenant 2 à partir d'une face interne 6 du fond 7 dudit couvercle 1 dans lequel est initialement disposé l'ustensile 3 puis fermé jusqu'à une première utilisation de celui-ci par un élément de protection 8 jetable ou repositionnable.

Selon le premier mode de réalisation représenté sur les figures 1 à 4, le compartiment 5 renfermant l'ustensile 3 est formé d'une paroi latérale 9 issue perpendiculairement de la face interne 6 du couvercle 1, définissant une ouverture 10 dirigée vers le contenant et recevant, sur son pourtour supérieur 10a, l'élément de protection 8.

Dans ce cas, l'élément de protection 8 du compartiment 5 est constitué par un film en matière souple, soudé ou collé sur le pourtour 10a de l'ouverture 10 du compartiment 5, jetable après une première ouverture.

L'élément de protection 8 du compartiment 5 pourra être un film en matière plastique transparent ou opaque, ou encore en aluminium ou encore en papier.

Selon le second mode de réalisation représenté sur les figures 5 à 7, la différence avec le précédent réside dans le fait que l'élément de protection 8A du compartiment 5A est constitué par un opercule en matériau rigide adapté au pourtour du compartiment 5A, jetable après une première ouverture ou repositionnable.

Le compartiment 5,5A représenté est de forme oblongue pour s'adapter à l'ustensile, mais il pourrait être de toutes autres formes.

Selon le troisième mode de réalisation représenté sur les figures 8 et 9, le compartiment 5B renfermant l'ustensile 3 est obtenu distinctement du couvercle 1 B et rapporté sur celui-ci, le fond 5Ba du compartiment 5B étant dirigé vers l'intérieur du contenant 2 et constitue également l'élément de protection 8B, dont une paroi latérale perpendiculaire 9B issue dudit fond 6B coopère, par son pourtour supérieur 8Ba, avec une jupe interne 12 issue du couvercle 1B, par des moyens d'encliquetage ou de serrage.

Le fond 5Ba du compartiment 5B peut être rigide. Il est alors obtenu avec la paroi latérale 9B, de manière monobloc, mais il pourrait également être constitué par un film souple ou rigide rapporté pour constituer l'élément de protection 8B.

Selon le quatrième mode de réalisation représenté sur les figures 10 et 11, le compartiment 5C renfermant l'ustensile 3 est obtenu distinctement du couvercle 1C, dont le fond 5Ca dudit compartiment est dirigé vers l'intérieur 6C du couvercle 1C et coopère avec une ouverture correspondante 13 de celui-ci par des moyens d'encliquetage 14, et dont une paroi latérale 9C perpendiculaire au fond 6C dirigée vers l'intérieur du contenant forme une ouverture et reçoit, sur son pourtour supérieur 8Ca, l'élément de protection 8C.

Comme précédemment, l'élément de protection 8C peut être souple ou rigide.

Dans ces deux derniers exemples, les compartiments 5B et 5C sont également de forme oblongue.

Selon une autre caractéristique de l'invention, le couvercle 1,1A,1B,1C comporte avantageusement une collerette 15 de fixation sur le contenant 2, la collerette et le contenant étant reliés entre eux par une charnière 16 et obtenus au cours d'une même opération de moulage d'une matière plastique.

Cette collerette 15 est rapportée au montage par encliquetage sur le rebord périphérique supérieur 2a du contenant 2. Elle comporte par ailleurs une bande d'inviolabilité 17.

En référence aux second, troisième ou quatrième modes de réalisation représentés sur les figures 5 à 7, 8 et 9 ou 10 et 11, l'élément de protection 8A ou le compartiment 5B,5C renfermant l'ustensile 3 sont obtenus simultanément à la collerette 15 de fixation sur le contenant 2 et au couvercle 1A,1B,1C, au cours d'une même opération de moulage d'une matière plastique.

Selon une autre caractéristique de l'invention, la collerette 15 de fixation en matière plastique comporte, sur sa périphérie interne, un crochet 18 destiné au rangement de l'ustensile 3, après une première utilisation.

Avantageusement, une barre rectiligne 19 à l'intérieur de la périphérie circulaire de la collerette 15 formant une corde, permet l'arasement du niveau de la cuillère 3, pour assurer le bon dosage de distribution du produit.

L'invention concerne non seulement le couvercle, 1,1A,1B ou 1C en tant que tel, selon les différentes variantes qui viennent d'être décrites, mais également le couvercle associé au contenant par sa collerette.

## Revendications

1. Couvercle (1,1A,1 B,1C) destiné à coopérer en fermeture avec le rebord supérieur (2a) d'un contenant (2) renfermant un produit liquide ou pulvérulent, et comportant un ustensile (3), intégré et amovible, en vue de la préhension du produit, le couvercle comportant un compartiment (5,5A,5B,5C) hermétiquement clos s'étendant vers l'intérieur du contenant (2) à partir d'une face interne (6,6A,6B,6C) du fond (7,7A,7B,7C) dudit couvercle (1,1A) dans lequel est initialement disposé l'ustensile (3) puis qui est fermé jusqu'à une première utilisation de celui-ci par un élément de protection (8,8A,8B,8C) jetable ou repositionnable, **caractérisé en ce que** le compartiment (5,5A) renfermant l'ustensile (3) est formé d'une paroi latérale (9,9A) issue perpendiculairement de la face interne (6,6A) du couvercle (1,1A), définissant une ouverture (10,10A) dirigée vers le contenant et recevant, sur son pourtour opposé au fond du couvercle (10A), l'élément de protection (8,8A).

2. Couvercle (1,1A,1 B,1C) destiné à coopérer en fermeture avec le rebord supérieur (2a) d'un contenant (2) renfermant un produit liquide ou pulvérulent, et comportant un ustensile (3), intégré et amovible, en vue de la préhension du produit, le couvercle comportant un compartiment (5,5A,5B,5C) hermétiquement clos s'étendant vers l'intérieur du contenant (2) à partir d'une face interne (6,6A,6B,6C) du fond (7,7A,7B,7C) dudit couvercle (1,1A) dans lequel est initialement disposé l'ustensile (3) puis qui est fermé jusqu'à une première utilisation de celui-ci par un élément de protection (8,8A,8B,8C) jetable ou repositionnable, **caractérisé en ce que** le compartiment (5B) renfermant l'ustensile (3) est obtenu distinctement du couvercle (1B) et rapporté sur celui-ci, le fond (5Ba) du compartiment (5B) étant dirigé vers l'intérieur du contenant (2) et constituant également l'élément de protection (8B), dont une paroi latérale perpendiculaire (9B) issue dudit fond (6B) coopère, par son pourtour supérieur (8Ba), avec une jupe interne (12) issue du couvercle (1 B), par des moyens d'encliquetage ou de serrage.

3. Couvercle destiné à coopérer en fermeture avec le rebord supérieur (2a) d'un contenant (2) renfermant un produit liquide ou pulvérulent, et comportant un ustensile (3), intégré et amovible, en vue de la préhension du produit, le couvercle comportant un compartiment (5C) hermétiquement clos s'étendant vers l'intérieur du contenant (2) à partir d'une face interne (6C) du fond (7C) dudit couvercle (1C) dans lequel est initialement disposé l'ustensile (3) puis qui est fermé jusqu'à une première utilisation de celui-ci par un élément de protection (8C) jetable ou repositionnable, **caractérisé en ce que** le compartiment (5C) renfermant l'ustensile (3) est obtenu distinctement du couvercle (1C), le fond (5Ca) du compartiment étant dirigé vers l'intérieur (6C) du couvercle (1C) et coopérant avec une ouverture correspondante (13) de celui-ci par des moyens d'encliquetage (14), et une paroi latérale (9C) du compartiment, perpendiculaire au fond du couvercle, dirigée vers l'intérieur du contenant formant une ouverture et recevant, sur son pourtour opposé au fond du couvercle (8Ca), l'élément de protection (8C).

4. Couvercle (1) selon l'une des revendications 1 à 3, **caractérisé en ce que** l'élément de protection (8) du compartiment (5) est constitué par un film (11) en matériau souple, soudé ou collé sur le pourtour (10a) de l'ouverture (10) du compartiment (5), jetable après une première ouverture.

5. Couvercle (1) selon la revendication 4, **caractérisé en ce que** l'élément de protection (8) du compartiment (5) est constitué par un film plastique transparent.

6. Couvercle (1) selon la revendication 4, **caractérisé en ce que** l'élément de protection (8) du compartiment (5) est en aluminium.

7. Couvercle (1) selon la revendication 4, **caractérisé en ce que** l'élément de protection (8) du compartiment (5) est en papier.

8. Couvercle (1A) selon l'une des revendications 1 à 3, **caractérisé en ce que** l'élément de protection (8A) du compartiment (5A) est constitué par un opercule en matériau rigide adapté au pourtour du compartiment (5A), jetable après une première ouverture ou repositionnable.

9. Couvercle (1,1A,1B,1C) selon l'une des revendications 1 à 8, **caractérisé en ce qu'**il comporte une collerette (15) de fixation sur le contenant (2), la collerette et le contenant étant reliés entre eux par une charnière (16) et obtenus au cours d'une même opération de moulage d'une matière plastique.

10. Couvercle (1A,1B,1C) selon la revendication 9 et l'une des revendications 3, 4 ou 9, **caractérisé en ce que** l'élément de protection (8A) ou le compartiment (5B,5C) renfermant l'ustensile (3) sont obtenus simultanément à la collerette (15) de fixation sur le contenant (2) et au couvercle (1A,1B,1C), au cours d'une même opération de moulage d'une matière plastique.

11. Couvercle (1,1A,1B,1C) selon l'une des revendications 9 ou 10, **caractérisé en ce que** la collerette (15) de fixation en matière plastique comporte, sur sa périphérie interne, un crochet (18) destiné au rangement de l'ustensile (3), après une première utilisation.

12. Contenant (2) **caractérisé en ce qu'**il comporte un couvercle de fermeture (1,1 A,1B ou 1C) selon l'une des revendications 1 à 11.

## Patentansprüche

1. Deckel (1, 1A, 1B, 1C), der dazu bestimmt ist, beim Verschluss mit dem oberen Rand (2a) eines Behälters (2) zusammenzuwirken, der ein flüssiges oder pulverförmiges Produkt enthält, und ein Küchengerät (3) umfasst, das integriert und im Hinblick auf das Greifen des Produkts abnehmbar ist, wobei der Deckel einen hermetisch geschlossenen Raum (5, 5A, 5B, 5C) umfasst, der sich ausgehend von einer Innenfläche (6, 6A, 6B, 6C) des Bodens (7, 7A, 7B, 7C) des Deckels (1, 1A), in dem das Küchengerät (3) anfangs untergebracht ist, in Richtung des Inneren des Behälters (2) erstreckt und der dann bis zu einer ersten Verwendung davon durch ein wegwerfbares oder wiederpositionierbares Schutzelement (8, 8A, 8B, 8C) geschlossen ist, **dadurch gekennzeichnet, dass** der Raum (5, 5A), der das Küchengerät (3) einschließt, aus einer Seitenwand (9, 9A) besteht, die senkrecht von der Innenfläche (6, 6A) des Deckels (1, 1A) stammt, die eine Öffnung (10, 10A) definiert, die in Richtung des Behälters gerichtet ist und auf ihrem Umfang, der dem Boden des Deckels (10A) entgegengesetzt ist, das Schutzelement (8, 8A) aufnimmt.

2. Deckel (1, 1A, 1B, 1C), der dazu bestimmt ist, beim Verschluss mit dem oberen Rand (2a) eines Behälters (2) zusammenzuwirken, der ein flüssiges oder pulverförmiges Produkt einschließt und ein Küchengerät (3) umfasst, das integriert und im Hinblick auf das Greifen des Produkts abnehmbar ist, wobei der Deckel einen hermetisch geschlossenen Raum (5, 5A, 5B, 5C) umfasst, der sich ausgehend von einer Innenfläche (6, 6A, 6B, 6C) des Bodens (7, 7A, 7B, 7C) des Deckels (1, 1A), in dem das Küchengerät (3) anfangs untergebracht ist, in Richtung des Inneren des Behälters (2) erstreckt und der dann bis zu einer ersten Verwendung davon durch ein wegwerfbares oder wiederpositionierbares Schutzelement (8, 8A, 8B, 8C) geschlossen ist, **dadurch gekennzeichnet, dass** der Raum (5B), der das Küchengerät (3) einschließt, getrennt von dem Deckel (1B) erhalten wird und an diesen angesetzt ist, wobei der Boden (5Ba) des Raumes (5B) in Richtung des Inneren des Behälters (2) gerichtet ist und auch das Schutzelement (8B) bildet, von dem eine senkrechte Seitenwand (9B), die von dem Boden (6B) stammt, durch ihren oberen Umfang (8Ba) mit einer inneren Schürze (12), die von dem Deckel (1B) stammt, durch Einrast- oder Festschraubmittel zusammenwirkt.

3. Deckel, der dazu bestimmt ist, beim Verschluss mit dem oberen Rand (2a) eines Behälters (2) zusammenzuwirken, der ein flüssiges oder pulverförmiges Produkt einschließt und ein Küchengerät (3) umfasst, das integriert und im Hinblick auf das Greifen des Produkts abnehmbar ist, wobei der Deckel einen hermetisch geschlossenen Raum (5C) umfasst, der sich ausgehend von einer Innenfläche (6C) des Bodens (7C) des Deckels (1C), in dem das Küchengerät (3) anfangs untergebracht ist, in Richtung des Inneren des Behälters (2) erstreckt und der dann bis zu einer ersten Verwendung davon durch ein wegwerfbares oder wiederpositionierbares Schutzelement (8C) geschlossen ist, **dadurch gekennzeichnet, dass** der Raum (5C), der das Küchengerät (3) einschließt, getrennt vom Deckel (1C) erhalten wird, wobei der Boden (5Ca) des Raumes in Richtung des Inneren (6C) des Deckels (1C) gerichtet ist und mit einer entsprechenden Öffnung (13) davon durch Einrastmittel (14) zusammenwirkt, und eine Seitenwand (9C) des Raumes senkrecht zum Boden des Deckels, die in Richtung des Inneren des Behälters gerichtet ist, eine Öffnung bildet und auf ihrem dem Boden des Deckels (8Ca) entgegengesetzten Umfang das Schutzelement (8C) aufnimmt.

4. Deckel (1) nach einem der Ansprüche 1 bis 3, **dadurch gekennzeichnet, dass** das Schutzelement (8) des Raumes (5) durch eine dünne Schicht (11) aus biegsamem Material besteht, das auf den Umfang (10a) der Öffnung (10) des Raumes (5) geschweißt oder geklebt ist und das nach einer ersten Öffnung wegwerfbar ist.

5. Deckel (1) nach Anspruch 4, **dadurch gekennzeichnet, dass** das Schutzelement (8) des Raumes (5) aus einer transparenten dünnen Kunststoffschicht besteht.

6. Deckel (1) nach Anspruch 4, **dadurch gekennzeichnet, dass** das Schutzelement (8) des Raumes (5) aus Aluminium ist.

7. Deckel (1) nach Anspruch 4, **dadurch gekennzeichnet, dass** das Schutzelement (8) des Raumes (5) aus Papier ist.

8. Deckel (1A) nach einem der Ansprüche 1 bis 3, **dadurch gekennzeichnet, dass** das Schutzelement (8A) des Raumes (5A) aus einem Verschlussorgan aus starrem Material besteht, das an den Umfang des Raumes (5A) angepasst ist und nach einer ersten Öffnung wegwerfbar oder wiederpositionierbar ist.

9. Deckel (1, 1A, 1B, 1C) nach einem der Ansprüche 1 bis 8, **dadurch gekennzeichnet, dass** er einen Flansch (15) zur Befestigung auf dem Behälter (2) umfasst, wobei der Flansch und der Behälter untereinander durch ein Gelenk (16) verbunden sind und im Laufe eines selben Arbeitsvorgangs zum Formen aus einem Kunststoffmaterial erhalten werden.

10. Deckel (1A, 1B, 1C) nach Anspruch 9 und einem der Ansprüche 3, 4 oder 9, **dadurch gekennzeichnet, dass** das Schutzelement (8A) oder der Raum (5B, 5C), die das Küchengerät (3) einschließen, gleichzeitig an dem Flansch (15) zur Befestigung an dem Behälter (2) und an dem Deckel (1A, 1B, 1C) im Laufe eines selben Arbeitsvorgangs zum Formen aus einem Kunststoffmaterial erhalten werden.

11. Deckel (1, 1A, 1B, 1C) nach einem der Ansprüche 9 oder 10, **dadurch gekennzeichnet, dass** der Flansch (15) zur Befestigung aus Kunststoffmaterial auf seinem inneren Umfang einen Haken (18) umfasst, der zur Unterbringung des Küchengeräts (3) nach einer ersten Verwendung bestimmt ist.

12. Behälter (2), **dadurch gekennzeichnet, dass** er einen Verschlussdeckel (1, 1A, 1B oder 1C) nach einem der Ansprüche 1 bis 11 umfasst.

## Claims

1. A cover (1, 1A, 1B, 1C) intended to cooperate in closing with the upper edge (2a) of a container (2) containing a liquid or powder product, and including an integrated, removable utensil (3) in order to retain the product, the cover including a hermetically sealed compartment (5, 5A, 5B, 5C) extending toward the interior of the container (2) from an inner face (6, 6A, 6B, 6C) of the bottom (7, 7A, 7B, 7C) of said cover (1, 1A) in which is initially positioned the utensil (3), which is then closed, until a first use thereof, by a disposable or repositionable protection element (8, 8A, 8B, 8C), **characterized in that** the compartment (5, 5A) containing the utensil (3) is formed by a side wall (9, 9A) extending perpendicularly from the inner face (6, 6A) of the cover (1, 1A), defining an opening (10, 10A) directed toward the container and receiving, on its periphery opposite to the bottom of the cover (10A), the protection element (8, 8A).

2. A cover (1, 1A, 1B, 1C) intended to cooperate in closing with the upper edge (2a) of a container (2) containing a liquid or powder product and including an integrated and removable utensil in order to retain the product, the cover including a hermetically sealed compartment (5, 5A, 5B, 5C) extending toward the interior of the container (2) from an inner face (6, 6A, 6B, 6C) of the bottom (7, 7A, 7B, 7C) of said cover (1, 1A) in which is initially positioned the utensil (3) which is then closed, until a first use thereof, by a disposable or repositionable protection element (8, 8A, 8B, 8C), **characterized in that** the compartment (5B) enclosing the utensil (3) is obtained distinctly from the cover (1B) and applied thereto, the bottom (5Ba) of the compartment (5B) being directed toward the interior of the container (2) and also constituting the protection element (8B), of which one perpendicular side wall (9B) extending from said bottom (6B) cooperates, by its upper periphery (8Ba) with an internal skirt (12) extending from the cover (1B) by snap-on or clamping means.

3. A cover intended to cooperate in closing with the upper edge (2a) of a container (2) containing a liquid or powder product, and including an integrated and removable utensil (3) in order to retain the product, the cover including a hermetically sealed compartment (5C) extending toward the interior of the container (2) from an inner face (6C) of the bottom (7C) of said cover (1C) in which is initially positioned the utensil (3), which is then closed until a first use thereof by a disposable or repositionable protection element (8C), **characterized in that** the compartment (5C) containing the utensil (3) is obtained distinctly from the cover (1C), the bottom (5Ca) of the compartment being directed toward the interior (6C) of the cover (1C) and cooperating with a corresponding opening (13) thereof by snap-on means (14) and a side wall (9C) of the compartment perpendicular to the bottom of the cover directed toward the interior of the container forming an opening and receiving, on its periphery opposite to the bottom of the cover (8Ca), the protection element (8C).

4. The cover (1) according to one of claims 1 to 3, **characterized in that** the protection element (8) of the compartment (5) consists of a film (11) made of a flexible material, welded or glued to the periphery (10a) of the opening (10) of the compartment (5), disposable after a first opening.

5. The cover (1) according to claim 4, **characterized in that** the protection element (8) of the compartment (5) consists of a transparent plastic film.

6. The cover (1) according to claim 4, **characterized in that** the protection element (8) of the compartment (5) is made of aluminum.

7. The cover (1) according to claim 4, **characterized in that** the protection element (8) of the compartment (5) is made of paper.

8. The cover (1A) according to one of claims 1 to 3, **characterized in that** the protection element (8A) of the compartment (5A) consists of a seal made of rigid material adapted to the periphery of the compartment (5A), disposable after a first opening or repositionable.

9. The cover (1, 1A, 1B, 1C) according to one of claims 1 to 8, **characterized in that** it includes a collar (15) for attachment to the container (2), the collar and the container being interconnected by a hinge (16) and obtained during the same plastic molding operation.

10. The cover (1A, 1B, 1C) according to claim 9 and one of claims 3, 4 or 9, **characterized in that** the protection element (8A) or the compartment (5B, 5C) containing the utensil (3) are obtained simultaneously with the collar (15) for attachment to the container (2) and to the cover (1A, 1B, 1C) during the same plastic molding operation.

11. The cover (1, 1A, 1B, 1C) according to one of claims 9 or 10, **characterized in that** the plastic attachment collar (15) includes, on its inner periphery, a hook (18) intended for storing the utensil (3) after a first use.

12. A container (2) **characterized in that** it includes a closure cover (1, 1A, 1B or 1C) according to one of claims 1 to 11.
